# EUROPÄISCHE PATENTSCHRIFT

(11) **EP 3 272 442 B1**
(45) Veröffentlichungstag und Bekanntmachung des Hinweises auf die Patenterteilung: **02.01.2019**
(21) Anmeldenummer: 17182119.2
(22) Anmeldetag: 19.07.2017
(51) Int. Cl.: B22D 11/128

(54) **VERFAHREN ZUM BETREIBEN EINER STRANGFÜHRUNG IN EINER STRANGGIESSANLAGE UND ENTSPRECHENDE STRANGFÜHRUNG**
METHOD FOR OPERATING A STRAND GUIDE IN A CONTINUOUS CASTING SYSTEM AND CORRESPONDING STRAND GUIDE
PROCÉDÉ DE FONCTIONNEMENT D'UN CORSET DE GUIDAGE DANS UNE INSTALLATION DE COULÉE CONTINUE ET CORSET DE GUIDAGE CORRESPONDANTE

(30) Priorität: 21.07.2016 DE 102016213351
(43) Veröffentlichungstag der Anmeldung: 24.01.2018
(73) Patentinhaber: SMS Group GmbH, 40237 Düsseldorf (DE)
(72) Erfinder: Geerkens, Christian, 41363 Jüchen (DE)
(74) Vertreter: Klüppel, Walter

(56) Entgegenhaltungen:
- DE-A1- 2 036 266

## Beschreibung

Die Erfindung betrifft ein Verfahren zum Betreiben einer Strangführung in einer Stranggießanlage zum Gießen von flüssigen Metallen. Darüber hinaus betrifft die Erfindung eine entsprechende Strangführung. Die Erfindung ist auf Strangführungen in Segmentbauweise beschränkt.

Ein besonderes Problem beim Gießen von flüssigen Metallen ist das Auftreten von Ausbauchungen auf der Oberfläche der frisch gegossenen Gießstränge, auch dynamisches Bulging genannt. Dieses Problem tritt insbesondere beim Gießen mit hohen Gießgeschwindigkeiten, d. h. bei hohen Massenflüssen auf. Das Problem ist im Stand der Technik grundsätzlich bekannt und es gibt verschiedene Ansätze, um die besagten unerwünschten Ausbauchungen zu verhindern bzw. zumindest zu reduzieren.

So empfiehlt die EP 0 917 922 B1 zur Vermeidung von Ausbauchungen und zur Unterdrückung von schädlichem Pulsieren der Restschmelze im Gießstrang - und damit auch zur Vermeidung von Schwankungen im Badspiegel der flüssigen Schmelze in der Kokille - dass die Rollen jeweils einer Seite, d. h. der Festseite oder der Losseite der Strangführung relativ zur Position der anderen Seite in Gießrichtung um maximal den halben Rollenabstand zueinander versetzt werden. Zu diesem Zweck wird die gesamte Rollenbahn der Strangführung entweder auf der Innenseite oder auf der Außenseite der Strangführung in Längsrichtung und damit in Gießrichtung verschoben.

Die Druckschrift EP 0 946 318 B1 empfiehlt zur Vermeidung von Schwingungen des Gießspiegels eine Verschiebung von Rollen des Oberrahmens gegenüber dem Unterrahmen mit einem Versatz in einer Größe zwischen 10 % und 50 % einer Rollenteilung. Zu diesem Zweck sind die Strangführungsrollen des Unterrahmens längs des Strangs stufenlos veränderbar positionierbar. Infolge der besagten Verschiebung der Strangführungsrollen wird vorteilhafterweise die Ausbauchung auf dem Gießstrang kleiner als bei gegenüberliegend angeordneten Führungsrollen. Die besagte Verschiebung erfolgt jedoch nur einmal vor jedem Gießbetrieb, nicht allerdings während eines Gießbetriebs. Eine zeitliche Veränderung der Rollenabstände bzw. des Oberrahmens gegenüber dem Unterrahmen während des Gießbetriebs erfolgt nicht.

Schließlich lehrt die WO 2007/121838 A1 die Abstände von Rollensegmenten in Gießrichtung auf stationäre Ausbauchungen einzustellen, um auf diese Weise Schwankungen des Badspiegels in der Stranggießkokille zu reduzieren. Zu diesem Zweck werden die Abstände der Rollensegmente aufgrund eines zuvor ermittelten Optimums für eine maximale Dämpfung aller Ausbauchungseffekte bestimmt. Dabei wird auch eine variable Gießgeschwindigkeit bei der Bestimmung der Rollenabstände mitberücksichtigt. Die optimierten Abstände können in unregelmäßiger Folge auch während des Gießbetriebs vergrößert oder verkleinert werden. Durch die Aufeinanderfolge ständig wechselnder Stützrollen werden die Badspiegelschwankungen vorteilhafterweise minimiert oder ganz vermieden. Die im Stand der Technik bekannten Strangführungsrollen haben einen Durchmesser von 100 bis 300 mm.

Die deutsche Offenlegungsschrift DE 2036266 offenbart eine Stranggießanlage mit einer Durchlaufkokille und dieser nachgeordneten Stützrollen, zwischen welchen Sprühdüsen einer Wasserkühlung auf den Strang gerichtet sind. Eine erste Zone der Rollenführung mit den zugeordneten Sprühdüsen ist unabhängig von der Kokille in Strangrichtung mit einem Vielfachen der Stranggeschwindigkeit oszillierend bewegbar, wobei der Oszillationshub mindestens dem halben Achsabstand der Stützrollen entspricht.

Ausgehend von diesem Stand der Technik liegt der Erfindung die Aufgabe zugrunde, ein alternatives Verfahren zum Betreiben einer Strangführung in einer Stranggießanlage zum Gießen von flüssigen Metallen sowie eine entsprechende alternative Strangführung bereitzustellen, um unerwünschte Schwingungen im Badspiegel des flüssigen Metalls in der Kokille zu vermeiden bzw. vorzugsweise zumindest zu reduzieren.

Diese Aufgabe wird verfahrenstechnisch durch das in Patentanspruch 1 beanspruchte Verfahren gelöst. Durch die beanspruchte Oszillation werden vorteilhafterweise Schwankungen im Badspiegel in der Kokille reduziert bzw. vorzugsweise vermieden. Die Oszillation bewirkt eine Homogenisierung der Gießkonditionen, insbesondere Durchbrüche und massive Qualitätsabwertungen bei dem gegossenen Gießstrang werden vermieden.

Vorrichtungstechnisch wird die oben genannte Aufgabe durch den Gegenstand des Anspruchs 10 gelöst. Die Vorteile dieser Lösung entsprechen den oben mit Bezug auf das beanspruchte Verfahren genannten Vorteilen. Konkrete Ausgestaltungen des beanspruchten Verfahrens und der beanspruchten Strangführung sind Gegenstand der abhängigen Ansprüche.

Der Beschreibung sind zwei Figuren beigefügt, wobei
- Figur 1: einen Längsschnitt durch eine Stranggießanlage mit einer Strangführung in Segmentbauweise; und
- Figur 2: ein erfindungsgemäßes Rollensegment
zeigt.

Die Erfindung wird nachfolgend unter Bezugnahme auf die genannten Figuren in Form von Ausführungsbeispielen detailliert beschrieben. In beiden Figuren sind gleiche technische Elemente mit gleichen Bezugszeichen bezeichnet.

Figur 1 zeigt die erfindungsgemäße Strangführung 120 in einer Stranggießanlage 100. Die Stranggießanlage umfasst eine Kokille 110, in welcher das flüssige Metall, insbesondere ein Stahlwerkstoff zu einem Gießstrang gegossen wird. Die Strangführung 120 schließt sich an die Kokille 110 in Gießrichtung G an und dient zum Überführen des Gießstrangs aus der typischerweise vertikal ausgerichteten Kokille 110 in die Horizontale. Die erfindungsgemäße Strangführung 120 weist mindestens ein Rollensegment 130, typischerweise jedoch eine Mehrzahl von solchen Rollensegmenten 130 auf, die in Gießrichtung hintereinander angeordnet sind.

Figur 2 zeigt den typischen Aufbau eines erfindungsgemäßen Rollensegmentes 130. Es besteht aus einem Oberrahmen 132, an welchem eine Mehrzahl von Strangführungsrollen 136 drehbar gelagert sind. Außerdem weist das Rollensegment 130 einen Unterrahmen 134 auf, an dem ebenfalls eine Mehrzahl von Strangführungsrollen 136 drehbar gelagert sind. Sowohl die Strangführungsrollen des Oberrahmens wie auch die Strangführungsrollen des Unterrahmens sind an den Rahmen jeweils fest zueinander beabstandet. Ihre Durchmesser d liegen zwischen 95 und 400 mm, wobei innerhalb eines Segmentes die Strangführungsrollen typischerweise jeweils einen gleichen Durchmesser haben. Dem Oberrahmen 132 und/oder dem Unterrahmen 134 ist eine Oszillationseinrichtung 140 zugeordnet zum Oszillieren des Oberrahmens und/oder des Unterrahmens in Gießrichtung G. Die besagte Oszillation des Oberrahmens mit den daran drehbar gelagerten Strangführungsrollen erfolgt vorzugsweise bei feststehendem, d. h. nicht oszillierendem Unterrahmen. Umgekehrt kann alternativ auch der Unterrahmen mit Hilfe der Oszillationseinrichtung 140 in eine Oszillation in oder entgegen der Gießrichtung versetzt werden, vorzugsweise bei stillstehendem Oberrahmen 132. Als dritte Alternative ist es auch möglich, dass sowohl der Unterrahmen wie auch der Oberrahmen oszillieren, entweder synchron oder nicht synchron.

Die Amplitude der Oszillation des Oberrahmens 132 und/oder des Unterrahmens 134 liegt vorzugsweise zwischen 0 und 50 mm. Dabei kann die Größe der Amplitude der Oszillation in Abhängigkeit der Gießgeschwindigkeit eingestellt werden.

Die Gießgeschwindigkeit V_{g} während derer die Oszillation erfolgt, liegt vorzugsweise zwischen 0,17 m/min. und 8 m/min., weiter vorzugsweise liegt sie jedoch insbesondere V_{g} > 6 m/min. Der Massenfluss des Gießstrangs liegt vorzugsweise bei *m* > 3,5 t/min/m. Die Oszillation kann beispielsweise sinusförmig oder trapezförmig erfolgen. Die Einstellung der Amplitude oder der Frequenz der Oszillation erfolgen unabhängig von der aktuellen Position der Ausbauchung auf dem Gießstrang. Vorzugsweise erfolgt die Oszillation bei einem Rollensegment, welches in einem horizontalen Bereich der Strangführung angeordnet ist.

### Bezugszeichenliste

- 100: Stranggießanlage
- 110: Kokille
- 120: Strangführung
- 130: Rollensegment
- 132: Oberrahmen
- 134: Unterrahmen
- 136: Strangführungsrollen
- 140: Oszillationseinrichtung

- A: Amplitude der Oszillation
- d: Durchmesser der Strangführungsrollen
- G: Gießrichtung
- *ṁ*: Massenfluss
- V_{g}: Gießgeschwindigkeit

## Patentansprüche

1. Verfahren zum Betreiben einer Strangführung (120) in einer Stranggießanlage (100) zum Gießen von flüssigen Metallen, wobei die Strangführung (120) mindestens ein Rollensegment (130) aufweist, durch welches ein Gießstrang nach dem Gießen in einer Kokille (110) geführt wird, aufweisend folgende Schritte:
Verschieben von zumindest einem Teil des Rollensegments (130) während des Gießbetriebs in Form einer Oszillation in und entgegen der Gießrichtung (G)
**dadurch gekennzeichnet,**
**dass** es sich bei dem oszillierenden Teil des Rollensegmentes (130) um den Oberrahmen (132) mit den daran drehbar gelagerten Strangführungsrollen (136) handelt, wobei der Unterrahmen (134) bei der Oszillation des Oberrahmens (132) ortsfest ist; oder
**dass** es sich bei dem oszillierenden Teil des Rollensegmentes (130) um den Unterrahmen (134) mit den daran drehbar gelagerten Strangführungsrollen (136) handelt, wobei der Oberrahmen (132) bei der Oszillation des Unterrahmens (134) ortsfest ist; oder
**dass** beide, sowohl der Oberrahmen (132) wie auch der Unterrahmen (134) mit ihren jeweiligen Strangführungsrollen (136) asynchron zueinander oszillieren.

2. Verfahren nach Anspruch 1,
**dadurch gekennzeichnet,**
**dass** die Strangführungsrollen (136) an dem Oberrahmen (132) und an dem Unterrahmen (134), insbesondere während der Oszillation des Ober- und/oder Unterrahmens (134), jeweils einen festen Abstand zueinander aufweisen.

3. Verfahren nach einem der vorangegangenen Ansprüche,
**dadurch gekennzeichnet,**
**dass** für die Größe A der Amplitude (A) der Oszillation gilt: 0< A ≤ 50mm.

4. Verfahren nach Anspruch 3,
**dadurch gekennzeichnet**,
das die Größe der Amplitude (A) nach Maßgabe der Größe der Gießgeschwindigkeit eingestellt wird.

5. Verfahren nach einem der vorangegangenen Ansprüchen,
**dadurch gekennzeichnet,**
**dass** für die Gießgeschwindigkeit vg gilt: 0,17 m/min < vg < 8m/min, vorzugsweise vg > 6m/min.

6. Verfahren nach einem der vorangegangenen Ansprüche,
**dadurch gekennzeichnet, dass** für den Massenfluß *m* des Gießstrangs gilt: *m* > 3,5 to/min/m.

7. Verfahren nach einem der vorangegangenen Ansprüche,
**dadurch gekennzeichnet,**
**dass** die Oszillation z.B. sinusförmig oder trapezförmig erfolgt.

8. Verfahren nach einem der vorangegangenen Ansprüche,
**dadurch gekennzeichnet,**
**dass** die Einstellung der Amplitude (A) und/oder der Frequenz der Oszillation unabhängig von einer aktuellen Position einer Ausbauchung auf dem Gießstrang erfolgt.

9. Verfahren nach einem der vorangegangenen Ansprüche,
**dadurch gekennzeichnet,**
**dass** die Oszillation horizontal erfolgt.

10. Strangführung (120) in einer Stranggießanlage (100), aufweisend:
mindestens ein Rollensegment (130) mit einem Oberrahmen (132) und einem Unterrahmen (134), wobei an dem Oberrahmen (132) und an dem Unterrahmen (134) jeweils eine Mehrzahl von Strangführungsrollen (136) fest beabstandet zueinander angeordnet sind zwischen denen der Gießstrang nach dem Gießen in einer Kokille (110) in Gießrichtung (G) geführt wird, aufweisend:
eine Antriebseinrichtung zum Verschieben von zumindest einem Teil des Rollensegments während des Gießbetriebs, wobei die Antriebseinrichtung in Form einer Oszillationseinrichtung (140) ausgebildet ist zum Oszillieren des Teils des Rollensegmentes in und entgegen der Gießrichtung (G) **dadurch gekennzeichnet,**
**dass** es sich bei dem oszillierenden Teil des Rollensegmentes um den Oberrahmen (132) mit den daran drehbar gelagerten Strangführungsrollen (136) handelt, wobei der Unterrahmen (134) bei der Oszillation des Oberrahmens (132) ortsfest ist; oder
**dass** es sich bei dem oszillierenden Teil des Rollensegmentes (130) um den Unterrahmen (134) mit den daran drehbar gelagerten Strangführungsrollen (136) handelt, wobei der Oberrahmen (132) bei der Oszillation des Unterrahmens (134) ortsfest ist; oder
**dass** beide, sowohl der Oberrahmen (132) wie auch der Unterrahmen (134) mit ihren jeweiligen Strangführungsrollen (136) asynchron zueinander oszillieren.

11. Strangführung (120) nach Anspruch 10,
**dadurch gekennzeichnet,**
**dass** die Strangführungsrollen (136) an dem Oberrahmen (132)und an dem Unterrahmen (134) jeweils einen festen Abstand zueinander aufweisen.

12. Strangführung (120) nach einem der Ansprüche 10 oder 11,
**dadurch gekennzeichnet,**
**dass** für den Durchmesser d der Strangführungsrollen (136) gilt: 95 mm < d < 400 mm.

13. Strangführung (120) nach einem der Ansprüche 10 bis 12,
**dadurch gekennzeichnet,**
**dass** sich das Rollensegment (130) in einem horizontalen Teil der Strangführung (120) befindet und die Oszillation horizontal erfolgt.

## Claims

1. Method of operating a strip guide (120) in a continuous casting plant (100) for casting liquid metals, wherein the strip guide (120) comprises at least one roller segment (130) by which a cast strip is guided after casting in a mould (110), comprising the following steps:
displacing at least a part of the roller segment (130) in the form of an oscillation in and against the casting direction (G) during casting operation,
**characterised in that**
the oscillating part of the roller segment (130) is the upper frame (132) with the strip guide rollers (136) rotatably mounted thereon, wherein the lower frame (134) is stationary during oscillation of the upper frame (132); or
the oscillating part of the roller segment (130) is the lower frame (134) with the strip guide rollers (136) rotatably mounted thereon, wherein the upper frame (132) is stationary during oscillation of the lower frame (134); or
the two, i.e. both the upper frame (132) and the lower frame (134), together with the respective strip guide rollers (136) thereof oscillate asynchronously relative to one another.

2. Method according to claim 1, **characterised in that** the strip guide rollers (136) at the upper frame (132) and at the lower frame (134) respectively have a fixed mutual spacing, particularly during oscillation of the upper frame and/or lower frame (134).

3. Method according to one of the preceding claims, **characterised in that** for the size A the amplitude (A) of the oscillation is 0 < A ≤ 50 mm.

4. Method according to claim 3, **characterised in that** the size of the amplitude (A) is set in accordance with the height of the casting speed.

5. Method according to any one of the preceding claims, **characterised in that** for the casting speed vg there applies: 0.17 m/min < vg < 8 m/min, preferably vg > 6m/min.

6. Method according to any one of the preceding claims, **characterised in that** for the mass flow *m* the cast strip there applies: *m* < 3.5 to/min/m.

7. Method according to any one of the preceding claims, **characterised in that** the oscillation is, for example, sinusoidal or trapezium-shaped.

8. Method according to any one of the preceding claims, **characterised in that** setting of the amplitude (A) and/or the frequency of the oscillation is carried out on dependence on an instantaneous position of a bulging at the cast strip.

9. Method according to any one of the preceding claims, **characterised in that** oscillation takes place horizontally.

10. Strip guide (120) in a continuous casting plant (100), comprising:
at least one roller segment (130) with an upper frame (132) and a lower frame (134), wherein a respective plurality of strip guide rollers (136) at a fixed mutual spacing is arranged at each of the upper frame (132) and the lower frame (134), the cast strip being guided in casting direction (G) between the pluralities of strip guide rollers after the casting in a mould (110), comprising:
a drive device for displacing at least a part of the roller segment during the casting operation, wherein the drive device is constructed in the form of oscillation equipment (140) for oscillation of the part of the roller segment in and against the casting direction (G),
**characterised in that**
the oscillating part of the roller segment (130) is the upper frame (132) with the strip guide rollers (136) rotatably mounted thereon, wherein the lower frame (134) is stationary during oscillation of the upper frame (132); or
the oscillating part of the roller segment (130) is the lower frame (134) with the strip guide rollers (136) rotatably mounted thereon, wherein the upper frame (132) is stationary during oscillation of the lower frame (134); or
the two, i.e. both the upper frame (132) and the lower frame (134) together with the respective strip guide rollers (136) thereof oscillate asynchronously relative to one another.

11. Strip guide (120) according to claim 10, **characterised in that** the strip guide rollers (136) at the upper frame (132) and at the lower frame (134) respectively have a fixed mutual spacing.

12. Strip guide (120) according to one of claims 10 and 11, **characterised in that** for the diameter d of the strip guide rollers (136) there applies: 95 mm < d < 400 mm.

13. Strip guide (120) according to any one of claims 10 to 12, **characterised in that** the roller segment (130) is disposed in a horizontal part of the strip guide (120) and the oscillation takes place horizontally.

## Revendications

1. Procédé pour l'exploitation d'un guidage de barre (120) dans une installation de coulée continue (100) pour la coulée de métaux liquides ; dans lequel le guidage de barre (120) présente au moins un segment de rouleau (130) par lequel une barre de coulée continue est guidée après la coulée dans une lingotière (110), présentant les étapes suivantes dans lesquelles :
on déplace au moins une partie du segment de rouleau (130) au cours de la mise en oeuvre de la coulée continue sous la forme d'une oscillation dans la direction de coulée (G) et à l'encontre de cette dernière ;
**caractérisé en ce que**
en ce qui concerne la partie oscillante du segment de rouleau (130), il s'agit du cadre supérieur (132) sur lequel sont montés en rotation les rouleaux de guidage de barre (136) ; dans lequel le cadre inférieur (134) est stationnaire lors de l'oscillation du cadre supérieur (132) ; ou bien
en ce qui concerne la partie oscillante du segment de rouleau (130), il s'agit du cadre inférieur (134) sur lequel sont montés en rotation les rouleaux de guidage de barre (136) ; dans lequel le cadre supérieur (132) est stationnaire lors de l'oscillation du cadre inférieur (134) ; ou bien
**en ce que** les deux, aussi bien le cadre supérieur (132) que le cadre inférieur (134) oscillent de manière asynchrone l'un par rapport à l'autre avec leurs rouleaux de guidage de barre respectifs (136).

2. Procédé selon la revendication 1, **caractérisé en ce que** les rouleaux de guidage de barre (136) contre le cadre supérieur (132) et contre le cadre inférieur (134), en particulier au cours de l'oscillation du cadre supérieur et/ou du cadre inférieur (134), présentent respectivement un écart fixe les uns par rapport aux autres.

3. Procédé selon l'une quelconque des revendications précédentes, **caractérisé en ce que**, en ce qui concerne l'ampleur A de l'amplitude (A) de l'oscillation, l'équation suivante s'applique à savoir : 0 < A ≤ 50 mm.

4. Procédé selon la revendication 3, **caractérisé en ce que** l'ampleur de l'amplitude (A) est réglée en fonction de la valeur de la vitesse de coulée.

5. Procédé selon l'une quelconque des revendications précédentes, **caractérisé en ce que**, en ce qui concerne la vitesse de coulée vg, l'équation suivante s'applique à savoir : 0,17 m/min < vg < 8 m/min, de préférence vg > 6 m/min.

6. Procédé selon l'une quelconque des revendications précédentes, **caractérisé en ce que**, en ce qui concerne l'écoulement massique *m* de la barre de coulée, l'équation suivante s'applique à savoir : *m* > 3,5 to/min/m.

7. Procédé selon l'une quelconque des revendications précédentes, **caractérisé en ce que** l'oscillation a lieu par exemple sous une forme sinusoïdale ou sous une forme trapézoïdale.

8. Procédé selon l'une quelconque des revendications précédentes, **caractérisé en ce que** le réglage de l'amplitude (A) et/ou de la fréquence de l'oscillation s'effectue indépendamment d'une position en vigueur d'un bombement sur la barre de coulée.

9. Procédé selon l'une quelconque des revendications précédentes, **caractérisé en ce que** l'oscillation a lieu en direction horizontale.

10. Guidage de barre (120) dans une installation de coulée continue (100), présentant :
au moins un segment de rouleau (130) comprenant un cadre supérieur (132) et un cadre inférieur (134) ; dans lequel, contre le cadre supérieur (132) et contre le cadre inférieur (134), sont respectivement disposés une multitude de rouleaux de guidage de barre (136) disposés à des intervalles fixes les uns par rapport aux autres, entre lesquels la barre de coulée est guidée après la coulée dans une lingotière (110), présentant :
un mécanisme d'entraînement pour le déplacement d'au moins une partie du segment de rouleau au cours de la mise en oeuvre de la coulée ; dans lequel le mécanisme d'entraînement est réalisé sous la forme d'un mécanisme d'oscillation (140) destiné à l'oscillation de la partie du segment de rouleau dans la direction de coulée (G) et à l'encontre de cette dernière ;
**caractérisé**
**en ce que**, en ce qui concerne la partie oscillante du segment de rouleau (132), il s'agit du cadre supérieur (132) sur lequel sont montés en rotation les rouleaux de guidage de barre (136) ; dans lequel le cadre inférieur (134) est stationnaire lors de l'oscillation du cadre supérieur (132) ; ou bien
en ce qui concerne la partie oscillante du segment de rouleau (130), il s'agit du cadre inférieur (134) sur lequel sont montés en rotation les rouleaux de guidage de barre (136) ; dans lequel le cadre supérieur (132) est stationnaire lors de l'oscillation du cadre inférieur (134) ; ou bien
**en ce que** les deux, aussi bien le cadre supérieur (132) que le cadre inférieur (134) oscillent de manière asynchrone l'un par rapport à l'autre avec leurs rouleaux de guidage de barre respectifs (136).

11. Guidage de barre (120) selon la revendication 10, **caractérisé en ce que** les rouleaux de guidage de barre (136), contre le cadre supérieur (132) et contre le cadre inférieur (134), présentent respectivement un écart fixe les uns par rapport aux autres.

12. Guidage de barre (120) selon l'une quelconque des revendications 10 ou 11, **caractérisé en ce que**, en ce qui concerne le diamètre d des rouleaux de guidage de barre (136), l'équation suivante s'applique à savoir : 95 mm < d < 400 mm.

13. Guidage de barre (120) selon l'une quelconque des revendications 10 à 12, **caractérisé en ce que** le segment de rouleau (130) se trouve dans une partie horizontale de guidage de barre (120) et l'oscillation a lieu en direction horizontale.
